# EUROPÄISCHE PATENTSCHRIFT

(11) **EP 0 495 525 B1**
(45) Veröffentlichungstag und Bekanntmachung des Hinweises auf die Patenterteilung: **19.04.1995**
(21) Anmeldenummer: 92100852.0
(22) Anmeldetag: 20.01.1992
(51) Int. Cl.: E04C 2/04

(54) **Vorrichtung und Verfahren zum Herstellen von Mauerstücken oder Wandtafeln aus Mauersteinen**
Device for and process of manufacturing wall pieces or wall boards from bricks
Dispositif et procédé pour fabriquer des pièces de mur ou des tableaux muraux à l'aide de pierres de construction

(30) Priorität: 18.01.1991 DE 4101402
(43) Veröffentlichungstag der Anmeldung: 22.07.1992
(73) Patentinhaber: HARMONY HOLDINGS LIMITED, FL-9490 Vaduz (LI)
(72) Erfinder:
(74) Vertreter: Schulz, Rütger, Dr. Dipl.-Phys.

(56) Entgegenhaltungen:
- CH-A- 673 498
- DE-A- 2 334 323
- DE-A- 2 646 591
- DE-A- 3 246 199
- DE-A- 3 406 108
- DE-B- 2 149 561
- DE-B- 2 233 209
- DE-C- 3 534 005
- GB-A- 1 127 812
- US-A- 3 933 570

## Beschreibung

Die Erfindung betrifft eine Vorrichtung und ein Verfahren zum Herstellen von Mauerstücken oder Wandtafeln aus Mauersteinen entsprechend den Ansprüchen 1 und 21.

Solche Vorrichtungen und entsprechende Verfahren sind beispielsweise aus der DE-OS 35 20 788 und der DE-AS 21 49 561 bekannt. Entsprechend der in der DE-OS 35 20 788 beschriebenen Vorrichtung wird eine Reihe von Mauersteinen von Hand in einen Wendetisch gelegt, wo sie zwischen einer Anschlagleiste und den Klemmbacken von Hubzylindern eingeklemmt und anschließend in einer Schwenkbewegung auf die zuletzt gemauerte Lage der Wandtafel aufgesetzt werden. Dabei ist nachteilig, daß das Mauern nur teilautomatisch abläuft, da die Steine von Hand zurechtgelegt werden müssen. Eine vollautomatische Erstellung einer Mauer, insbesondere die Herstellung einer Mauer unter Steuerung durch ein CAM-Programm, ist daher nicht möglich.

Aus der DE-AS 21 49 561 ist ein Verfahren zur automatischen Herstellung von Wandtafeln aus Ziegeln bekannt, bei denen die Ziegel mit Hilfe eines Greifers automatisch zugeführt werden. Dabei werden sie von dem Greifer aus einem Ziegel-Stapel entnommen und auf ein Band abgesetzt, von dem sie dann auf ein weiteres Band überführt werden, wo sie mit Abstand voneinander aufgesetzt werden. Von einem dritten Band werden Verbund- oder Spezialsteine zugeführt und dort, wo eine entsprechende Lücke zwischen den Steinen der Reihe vorhanden ist, eingesetzt. Die Vorrichtung arbeitet mit Endlos-Bändern, so daß es nicht möglich ist, einen Stein zu drehen, ohne daß er mit Hilfe eines Greifers vom Band abgenommen und nach vollzogener Drehung wieder aufgesetzt wird.

Aus der DE-AS 22 33 209 ist eine Vorrichtung zum maschinellen Herstellen von Bandelementen bekannt, bei der die zu verarbeitenden Steine mit einem Greifer zeilenweise vom Stapel abgenommen und auf einen Aufnahmeförderer gesetzt werden. Dieser Aufnahmeförderer ist intermittierend betrieben. Von ihm werden mit Hilfe einer Wendeschwinge die Steine auf einen Zwischenförderer abgelegt, von dem sie unter eine Mörtelauftragsvorrichtung gefahren werden. Dort werden sie auf ihrer Oberseite mit einer Mörtelschicht versehen und anschließend von einer weiteren Wendeschwinge erfaßt, um 90° gedreht, und unter eine zweite Mörtelauftragsvorrichtung gesetzt, wo die nach der Drehung oben liegende zweite Seite des Steines mit Mörtel versehen wird. Die Steine gelangen dann in eine Sortiervorrichtung, wo sie zur Bildung einer Steinzeile mit Hilfe von Schubgliedern auf eine Tischplatte abgeschoben werden. Die Steinzeile wird schließlich von einem weiteren Greifer erfaßt und auf eine Stapelplattform abgesetzt, wo das Wandelement zeilenweise hochgemauert wird. Bei dieser Vorrichtung ist es ebenfalls nicht möglich, einen Stein um seine Achse zu drehen, ohne daß von oben ein Greifer den Stein erfaßt, von dem Endlos-Transportband abhebt und nach Drehung wieder auf dieses aufsetzt. Eine solche Verfahrensweise ist aber zeitaufwendig, da der Greifer ortsfest ist und daher das Transportband während dieses Drehvorgangs angehalten werden muß. Würde das Transportband weiterlaufen, so würde der Stein nach Anheben und Drehen an einer anderen Stelle wieder abgesetzt, die Reihenfolge der Steine wäre verändert.

Aufgabe der Erfindung ist dementsprechend, eine Vorrichtung zum Herstellen von Wandtafeln aus Mauersteinen anzugeben, die für eine vollautomatische Steuerung unter Einsatz eines Steuerungscomputers geeignet ist und bei der ein Stein um eine senkrechte Achse während seines Transportes gedreht werden kann, ohne daß dazu die Transportvorrichtung angehalten werden muß oder sich infolge dieses Vorgangs die Reihenfolge der Steine auf der Transportstrecke ändert.

Diese Aufgabe wird mit einer Vorrichtung gelöst, die erfindungsgemäß nach dem Patentanspruch 1 ausgestaltet ist.

Weitere, vorteilhafte Ausgestaltungen der Erfindung und ein der Arbeitsweise dieser Vorrichtung entsprechendes Verfahren sind in den Unteransprüchen angegeben.

Erfindungsgemäß werden die Steine auf einzelnen Paletten abgestellt und auf diesen Paletten in einer dem Einbau entsprechenden Reihenfolge geordnet nacheinander zu der Stelle transportiert, an der sie in die Mauer eingesetzt werden.

Wenn ein Stein um eine senkrechte Achse gedreht werden muß, damit er in der richtigen Orientierung an der Mauerstelle eintrifft, braucht nur die Palette gedreht zu werden; es ist also nicht notwendig, den Stein von dem Förderer abzuheben um ihn drehen zu können. Ein wesentlicher Vorteil des Palettenfördersystems für die Einzelsteine liegt darin, daS die Steine auf dem transportweg unabhängig voneinander bewegt werden und sich beim Stauen im Transportweg nicht berühren. Damit wird vermieden, daß die Steine, insbesondere schräg geschnittene Steine, aneinanderstoßen und dadurch fehlorientiert werden. Nach einer bevorzugten Weiterbildung werden die Mauersteine von einem in Längsrichtung der Mauer verfahrbaren Versetzgreifer von der Transportvorrichtung abgenommen und automatisch an einer vorausbestimmten Stelle der Mauertafel abgesetzt. Die Steuerung des Versetzgreifers erfolgt mit den Stellmotoren, die wiederum vom Computerprogramm gesteuert werden. Das Computerprogramm gibt dem Versetzgreifer an, wo der jeweils von dem Versetzgreifer aufgenommene Stein abgelegt werden muß. Die Mauersteine werden nacheinander von einem kontinuierlichen Förderer zu dem Versetzgreifer gebracht, und die Reihenfolge der Steine auf dem Transportband entspricht ihrer späteren Positionierung durch den Versetzgreifer. Grundsätzlich ist aber auch denkbar daß die Steine nach ihrer Aufbereitung von einem ersten Versetzgreifer, beispielsweise auf einem Transportwagen, nach einem bestimmten Schema abgelegt werden, dieser Transportwagen zu der Mauerstelle gebracht wird und beim Hochmauern der Versetzgreifer die Steine von dem Wagen nach einem Schema abnimmt, das der Ablage auf diesem Wagen entspricht.

Im folgenden wird die Erfindung anhand des in den Figuren dargestellten Ausführungsbeispiels beschrieben und näher erläutert.

Es zeigen:
- Figur 1: einen schematischen Lageplan der einzelnen Elemente der erfindungsgemäßen Vorrichtung,
- Figur 2: eine schematische, perspektivische Darstellung der gesamten Anlage,
- Figur 3: zeigt die Anlage nach Figur 2 ausschnittweise aus einer anderen Perspektive,
- Figur 4: die Versetzeinrichtung schematisch im Schnitt,
- Figur 5: die Versetzeinrichtung in Draufsicht,
- Figur 6: den Dreh-Wendegreifer, der in der erfindungsgemäßen Vorrichtung eingesetzt wird.
- Figur 7: einen der Figur 1 entsprechenden Lageplan einer weiteren Ausführungsform
- Figur 8: eine Seitenansicht einer Vorrichtung mit einer Hubvorrichtung für die ankommenden Steinpakete
- Figur 9: eine alternative Ausführungsform mit einer unmittelbar bei dem hochgemauerten Element befindliche Säge;
- Figur 10: eine Klemmvorrichtung für zu schneidende Steine,
- Figur 11: eine Draufsicht auf die Vorrichtung nach Fig. 10,
- Figur 12a u. 12b: eine Mörtelauftragsvorrichtung
Zur vollautomatischen Produktion von Wandtafeln, beispielsweise nach DIN 1053, wird der Architektenplan am CAD-Rechner im technischen Büro eingegeben und vom Programm automatisch elementiert. Die Geometriedaten der Ziegelwände werden elektronisch, beispielsweise über Diskette, Datenbus oder Computernetzwerk, auf den Leitrechnerteil des Steuerungsrechners der Mauerwerksmaschine in der Fertigungshalle übernommen und für die Wandproduktion aufbereitet. Die gesamte Anlage ist schematisch in den Figuren 1 und 2 dargestellt. Figur 1 zeigt in Draufsicht den Lageplan der einzelnen Einheiten, Figur 2 eine perspektivische Darstellung. Am einen Ende der Halle befindet sich die Steinaufbereitungsvorrichtung, von der in der richtigen Reihenfolge die Ziegel der Transportvorrichtung (10, 16, 15, 29) zugeführt werden, die die Ziegel zu dem Versetzgreifer 22 führt, der sie dem Plan entsprechend auf der zuletzt gemauerten Ziegelreihe absetzt. Die Steinaufbereitungsvorrichtung 42-44 und der Versetzroboter 22 arbeiten vorteilhafterweise stationär, die fertigen Mauern werden auf Stahlgestellen abtransportiert. Grundsätzlich ist aber auch möglich, die fertigen Mauern stehenzulassen und stattdessen ein fahrendes Versetzportal zu benutzen.

In der eingangsseitigen Steinaufbereitungsvorrichtung werden die notwendigen Bausteine nach Typen geordnet auf großen Paletten 40 angeliefert und auf einer Rollenbahn abgestellt. Dies geschieht vorteilhafterweise direkt vom LKW, damit die Paletten nur einmal manipuliert werden müssen. Über ein Eingabegerät wird vom Bedienungsmann die Zuordnung der Steintypen zu den Rollenbahnen festgelegt und dem Zentralrechner mitgeteilt.

Nachdem die abgestellte Steinpalette automatisch an einen definierten Platz gefahren worden ist, wird sie dort zentriert, so daß eine Greifzange 17 die Steine je nach Bedarf reihenweise abheben, gegebenenfalls auch um eine horizontale Achse drehen und auf einem von vier Entstapelplätzen 42 ablegen kann. Dies geschieht so, daß möglichst viele Ziegel gleichzeitig gegriffen werden können. Die Anzahl der auf dem Entstapelplatz befindlichen Ziegel und der jeweilige Steintyp wird im Steuerungsrechner verwaltet und ggfs. mittels eines Endschalters überprüft.

Werden Steine mit Greiflöchern verwendet, so kann die Greifzange 17 mit Greifdornen ausgestattet sein, die unter Steuerung durch ein Bilderkennungssystem die Greiflöcher eines oder mehrerer Steine anfahren. Da der Greifer hierdurch in der Lage ist, einzelne Steine aus dem ankommenden Steinpaket zu entnehmen, kann er einzelne Steine direkt in die Säge 19 oder zu dem Palettenband 10 bzw. 15 überführen. Mit dem Bilderkennungssystem wird außerdem die Vermessung der Steine ermöglicht, so daß eine Toleranzanpassung und ein genauer Zuschnitt der Paßsteine erfolgen kann.

Die Entstapelplätze 42 sind als bidirektionale Bänder ausgebildet, so daß die abgelegten Steine in beiden Richtungen in einen Steinpuffer gefördert werden können. Die Förderrichtung dieser bidirektionalen Bänder ist in der Figur 1 durch Pfeile angedeutet. An dieser Stelle werden die Steine schon danach unterschieden, ob sie als ganze Steine oder nach Zuschneiden mit einer Steinsäge eingebaut werden sollen. Aus diesem steinepuffer 43 werden die Steine nun einzeln zu der Steinbruchkontrollvorrichtung 44 geführt. In dieser Steinbruchkontrolle 44 wird der einzelne Stein auf einem kurzen Bandstück mittels eines Rüttlers so beansprucht, daß angebrochene Teile getrennt und verstreut werden. Anschließend läuft der Ziegel über zwei schmale Ketten, die ihn möglichst am Rand so abstützen, daß gebrochene und daher zu kurze Teile durchfallen und ein Signal auslösen. Ebenso lösen Bruchstücke ein Signal aus, so daß ein Stein, der diese Förderstrecke trotz Fehlstücken passieren könnte, noch rechtzeitig aussortiert werden kann. Alternativ kann zum Aussortieren der Steine auch eine Gewichtsmessung durchgeführt werden. Eine weitere Möglichkeit liegt darin, daß die Greifzange mit Fühlern versehen ist, die die Form des Steines abtasten, wobei diese Fühler einen Endschalter betätigen, wenn ein Stein ergriffen wird. Bei der Übergabe in die Steinbruchkontrollvorrichtung können die Steine beispielsweise mit einer Kippgabel oder mit Hilfe eines Greifers um 90° gekippt werden, damit sie in eine für die spätere Manipulation günstigere oder stabilere Lage kommen.

Die Steinbruchkontrolle kann mit Hilfe eines Bilderkennungssystems durchgeführt werden, das die Sollform des jeweiligen Steins mit der Ist-Form vergleicht. Auch hier kann der Einsatz eines Rüttlers vorteilhaft sein.

Steine, die als ganze Steine eingemauert werden sollen, laufen in der Steinaufbereitungsanlage entsprechend Figur 1 nach links. Dort werden sie von einem Dreh-Wendegreifer 117 vom Band abgehoben, je nach Bedarf um 90° oder 180° gedreht und/oder gewendet und dann in der durch die zentrale Steuerung definierten Position auf einer Palette 36 geeigneter Größe abgelegt, auf der sie mit der Transportvorrichtung 10 weitertransportiert werden.

Steine, die eines Zuschnittes bedürfen, werden in der Steinaufbereitungsvorrichtung entsprechend der Figur 1 nach rechts gefördert, wobei ebenfalls eine Kippeinrichtung und eine Steinbruchkontrolle vorgesehen sind. Am Ende der Steinbruchkontrolle 44 werden die Steine von einem Dreh-Wendegreifer 217, der eine frei positionierbare vertikale Drehachse aufweist, auf dem Einlaufteil der Steinsäge 19 abgelegt. Der Dreh-Wendegreifer wird dabei ebenfalls von der zentralen Steuerungsanlage gesteuert, so daß der Stein in der richtigen Schnittposition abgelegt wird. Damit sind auch Schrägschnitte von Steinen z.B. für Dachgiebel möglich.

Die Steinsäge 19 ist so ausgebildet, daß ein Vertikal-Sägeblatt 19a, wie bei einer Tischkreissäge, von unten durch den Längsspalt zwischen zwei Förderbändern ragt, und entsprechend Figur 3 ist ein zweites Kreissägeblatt 19b horizontal darüber angeordnet, so daß sich beide Flächen in der gemeinsamen Tangente schneiden. Die Einheit mit den beiden Sägeblättern ist in vertikaler Richtung positionierbar. Aufgrund der Konstruktion dieser Säge lassen sich in einem Durchlauf mögliche Eckschnitte, z.B. für Heizkörpernischen, durchführen. In der Säge dient eine der Transportbahnen als "Abfallband", das jeden Ziegelteil abtransportiert, der nach dem Schnittvorgang entweder für eine Wiederverwertung in ein Restelager abgestellt wird, oder der wegen Unbrauchbarkeit in einem Abfallbehälter abgelegt wird. Die beiden Transportbahnen rechts und links von dem vertikalen Sägeblatt sind von einer gemeinsamen Welle angetrieben und laufen über Gleitbleche, um die Belastung durch das Steingewicht und die Klemmvorrichtung aufnehmen zu können. Zum Klemmen der Steine dient ein zweites Band, das von oben auf die Steine drückt, und damit verhindert, daß die Steine beim Gegenlaufen gegen die Säge verschoben oder gekippt werden.

Die Säge ist so dimensioniert, daß die größte Schnitthöhe gleich der maximalen Ziegelwandstärke ist (z.B. 400 mm) und der Nutzradius des horizontalen Sägeblattes ist gleich der größten Schnittiefe bei Eckschnitten (z.B. 250 mm). Der vertikale Positionierbereich der Säge ist größer als die maximale Schnitthöhe, damit bei anderen als Eckschnitten das horizontale Blatt noch oberhalb des zu schneidenden Steines stehen kann, also den Stein nicht berührt.

Das Kühl- und Reinigungswasser wird vorzugsweise so bereitgestellt, daß das senkrechtstehende Sägeblatt in einer Wasserwanne läuft und damit durch die eigene Bewegung immer genügend Wasser in den Schnittbereich transportiert. Das Wasser wird über eine Pumpe und eine Filteranlage gereinigt und mittels eines Schlauches dem horizontalen Sägeblatt zugeführt.

Die gesamte Sägeanlage ist aus Gründen der Lärm- und Staubentwicklung vorzugsweise gekapselt. Nach unten hin dienen dabei die Wasserwanne und die lärmdämmende Blechverkleidung als Kapselung. Der obere Teil der Kapselung ist als Glocke ausgebildet, die zur Beseitigung von Störungen, beispielsweise zum Entfernen gebrochener Ziegel, oder auch für Wartungsarbeiten leicht und schnell abgehoben werden kann. Die Ein- und Austrittsöffnungen für die Steine sind mit einem Streifenvorhang abgedeckt. Alternativ dazu kann die ganze Sägeanlage in einem abgeschlossenen Hallenteil oder einem abgeschlossenen Raum untergebracht sein.

Während des Sägevorganges müssen die Steine auf dem Förderband definiert geklemmt werden, damit eine exakte Schnittführung bei großem Schnittdruck gewährleistet ist. Die Klemmvorrichtung besteht dazu aus einem synchron laufenden Band, das beispielsweise über einen Zylinder und eine Druckplatte von oben auf die Steine gedrückt wird.

Wenn kein Eckschnitt durchgeführt wird, so können Steine gleicher Schnitthöhe mit geringem Abstand durch die Säge geführt werden,so daß ein kontinuierlicher Schneidebetrieb und damit kurze Taktzeiten möglich werden. Um eine Positionsverschiebung der Steine beim Einlauf in die Klemmvorrichtung zu vermeiden, kann das Einlaufband vertikal anstellbar ausgeführt sein und wird erst dann angehoben, wenn der neue Stein vollständig unter der Klemmvorrichtung zu liegen kommt. Der Stein wird dann in festgeklemmtem Zustand auf das geteilte Schneidband 33 übergeben. Die zurechtgeschnittenen Steine werden in der Schnittsteinübergabe 8 von einem ersten Greifer 31 erfaßt und auf einer Palette auf dem Förderer 16 abgesetzt. Hinsichtlich der Reststeine ist zu unterscheiden, ob sie in der weiteren Folge noch verwendet werden können oder nicht. Nicht mehr verwendbare Steine werden über das Ende des Abfallbandes 35 hinaus befördert und fallen in einen Abfallbehälter, der automatisch verschiebbar sein kann, um eine gleichmäßige Befüllung und damit hohe Speicherkapazität zu gewährleisten. Wiederverwendbare Reststeine werden von einem Greifer 32 entsprechend ihrer Klassifikation auf eines der Speicherbänder 34 gesetzt, wo sie nach dem LIFO-Prinzip bereitgehalten werden. Wird ein Stein am Bandbeginn abgelegt, wird das Band um eine Taktlänge, die größer als eine Ziegelbreite ist, weitergefahren, um den nächsten Stein aufnehmen zu können. Spezielle Reststeine können zusätzlich auf einem Rost nach dem Pick-and-Place-Prinzip bereitgehalten werden. Die wiederverwendbaren Reststeine werden am Übergabeplatz von einem endschaltergesteuerten Manipulator übernommen und an der vorbestimmten Stelle im Lager abgelegt. Die Klassifikation des Steines und seine Lagerstelle werden im Zentralcomputer gespeichert, so daß er bei Bedarf wieder abgeholt und entweder direkt auf eine Palette zum Weitertransport gestellt wird, oder über ein Zubringerband nochmals zum Sägeeingang geführt wird, so daß er auf seine endgültige Form zurechtgeschnitten werden kann.

Geschnittene oder gespaltene Steine 53, die die Sägevorrichtung verlassen und zum Mauern benötigt werden, laufen auf dem Förderer 16 zu der Weiche 18. Dort werden sie auf die Transportvorrichtung 15 zu einem Zeitpunkt überführt, der der vom Zentralcomputer bestimmten Reihenfolge der Steine und damit der vorgesehenen Position im Mauerwerk entspricht.

Die gesamte Steinaufbereitungsanlage läßt sich nicht nur in Verbindung mit einer halb- oder vollautomatischen Mauermaschine einsetzen, sondern auch für Anwendungen, bei denen die Bausteine entsprechend einem Einbauplan geordnet in Paketen an eine Baustelle geliefert und dort von Hand verlegt werden. In diesem Fall kann am Ausgang der Steinaufbereitung bzw. der Steinsäge- oder Steinspaltvorrichtung eine Markierungsvorrichtung für die Steine vorgesehen werden, z.B. eine Tintenspritzvorrichtung oder Tintenstrahldrucker, mit der jeder Stein mit einer seinem Lageplan entsprechenden Markierung versehen wird.

Bei den Förderern 10, 16 und der Transportvorrichtung 15 werden quadratische Paletten 36 geeigneter Größe, z.B. 600 X 600 mm, in zwei Ebenen auf Förderketten bewegt. Die untere Ebene dient der Rückführung leerer Paletten. An der Weiche (bzw. dem Knoten) 18 werden geschnittene und ungeschnittene Steine in die richtige Produktionsreihenfolge gebracht und auch die Leerpaletten nach Bedarf auf die zwei Äste 10, 16 aufgeteilt. An der Versetzstation, wo die Steine von den Paletten abgenommen und auf die Mauer aufgesetzt werden, werden die entstandenen Leerpaletten seitlich weggeklappt und in die untere Ebene eingespeist. Die Einspeisung von der unteren in die obere Ebene zur Neubelegung erfolgt mittels Hubstationen. Wenn der Versetzgreifer 22 nicht auf konstanter Höhe arbeitet, sondern höhenverstellbar ist, werden die Paletten mittels eines Paternostersystems auf die nötige Höhe gebracht.

Da große Nebenzeitenanteile im Produktionsablauf auftreten können, ist es sinnvoll, für die Paletten 36 eine ausreichende Pufferstrecke vorzusehen, damit Störzeiten oder Engpaßzeiten der Steinaufbereitungsanlage kompensiert werden können.

Die Paletten 36 mit den darauf befindlichen Steinen werden von der Transportvorrichtung 15 zu dem Versetzgreifer 22 gebracht. Die gesamte Versetzeinrichtung ist in den Figuren 4 und 5 dargestellt. In einer Grube 50 befindet sich ein Hubportal 28, das eine Mauerpalette 27 trägt. Auf der Mauerpalette wird die Ziegelmauer hochgemauert. Entsprechend der Figur 4 befinden sich in der Grube 50 zwei Hubportale. Das auf der linken Seite befindliche Hubportal ist in seiner obersten Stellung, in der mit dem Hochmauern begonnen wird. Im rechten Teil der Grube befindet sich auf dem Hubportal eine Mauer 51. Die Steine 52 werden von dein Palettenförderer 29 mit dem Versetzgreifer 22 abgehoben und auf die Mauerpalette 27, bzw. den bereits hochgemauerten Teil der Mauer 51 aufgesetzt. Während eine Reihe von Steinen aufgelegt wird, werden mit einer Mörtelauftragsvorrichtung 23 die Oberseiten der Steine und bei Bedarf die vertikalen Fingen zwischen den Steinen mit Mörtel belegt. Anschließend wird das Hubportal 28 mittels der Hubspindeln 26 um eine Steinhöhe abgesenkt, so daß mit dem Versetzgreifer 22 die nächste Steinreihe aufgelegt werden kann. Der Versetzgreifer 22 ist an dem Mauerportal 21 aufgehängt und in Längsrichtung und senkrecht zur Mauer verfahrbar. Es kann auch vorgesehen sein, daß der Versetzgreifer 22 eine Drehbewegung um eine senkrechte Achse ausführen kann, und weiterhin können Steine, die bei der Übergabe in die Steinbruchkontrolleinrichtung mit einer Kippgabel umgekippt wurden, mit einem Dreh-Wendegreifer wiederaufgerichtet werden. Die fertigen Mauern 5 werden mit dem Hubportal wieder nach oben gefahren und dann auf den Mauerpaletten 27 auf Schienen in ein Lager gefahren.

Wenn sich keine Möglichkeit bietet, die Hubportale in Gruben anzuordnen, so kann die Endstelle der Transportvorrichtung, also derjenige Teil der Transportvorrichtung, an der der Versetzgreifer mit den angelieferten Steinen die Wandtafel hochmauert, und ebenso der Versetzgreifer in einer Höhe von z.B. drei Metern angeordnet sein, so daß ebenso wie zuvor das Hubportal mit steigender Mauerhöhe entsprechend abgesenkt wird, so daß der Versetzgreifer ständig in derselben Ebene arbeitet.

Der verwendete Mörtel muß relativ schnell abbinden, damit das Gewicht der aufgemauerten Ziegel nicht dazu führt, daß der Mörtel aus den Fingen der unteren Ziegelreihen herausgedrückt wird. Aus diesem Grunde wird der Mörtel mittels eines Mischrohres aufbereitet, es wird also nur soviel Mörtel gemischt, wie wirklich für eine Ziegelreihe benötigt wird. Die Zuführung zum Mischrohr erfolgt vom Trockenmörtelsilo mit Hilfe von Druckluft und über einen Vorratstrichter zu einer schneckenförmigen Mischkammer, wo die richtige Menge Wasser gesteuert beigefügt wird.

Ein ansteifbeschleunigter Mörtel kann daher ohne Gefahr des Eintrocknens problemlos verarbeitet werden. Mit der Verwendung eines solchen Mörtels wird verhindert, daß durch das Gewicht der später aufgemauerten Steinlagen der Mörtel aus den Fingen zwischen den unteren Steinlagen herausgequetscht wird, denn ein ansteifbeschleunigter Mörtel ist dann schon soweit fest, daß er nicht mehr unter dem Gewicht der oberen Steinlagen seitlich aus der Fuge gedrückt wird.

Alternativ zur Zuführung des Trockenmörtels mittels Druckluft kann auch vorgesehen sein, daß ein Trockenmörtelsilo direkt an der Versetzeinrichtung angebaut ist und die pro Ziegelschar benötigte Menge an ein kleines Vorsilo übergibt. Die Mörtelzuführung zu den Ziegeln erfolgt mit einem Mörtelauftragsrohr, das die horizontale Lagerfuge unmittelbar vor dem Aufsetzen der Ziegel vermörtelt. Der Mörtel kann bei Bedarf in die vertikale Stoßfuge zwischen den Steinen einer Lage eingebracht werden. Das Mörtelauftragsrohr ist auf einem Schlitten befestigt, der horizontal verschieblich ist. Unter der Steuerung der zentralen Rechenanlage werden automatisch jene Löcher beim Vermörteln ausgelassen, wo später entsprechend den CAD-Programmdaten Traganker in die Mauer eingeführt werden müssen. Die Locherkennung erfolgt mittels der CAD-Daten und einer Wegmeßeinrichtung oder eines mechanischen Tasters. Das Vermörteln der Vertikalfugen kann entweder durch Anschleudern der Stoßfläche des gerade vorhergesetzten Steines erfolgen, oder aber der Mörtel wird durch Schlitzdüsen von beiden Seiten der Mauer in die betreffende Fuge gepreßt. Der für die Vertikalfugen verwendete Mörtel ist von dem für die Horizontalfingen benutzten Mörtel verschieden. Die Vertikalfugen werden vorzugsweise mit Leichtmörtel verschlossen.

Der Versetzgreifer 22 wird von dem Zentralrechner nach einem CAM-Programm gesteuert. Wenn die Mauersteine so positioniert werden, daß die Steinmitte an einer vorausberechneten Position zu liegen kommt, werden Unregelmäßigkeiten in den Längen- und Breitenabmessungen der Steine automatisch durch die Stoßfuge zwischen benachbarten Steinen aufgefangen, d.h. die Breite dieser Stoßfugen variiert entsprechend den Toleranzen der Steine.

Der Versetzgreifer 22 arbeitet vorzugsweise derart, daß er mit einem Doppelgreifer definiert zwei Steine von den Paletten hebt, sie während des Verfahrweges zusammenschiebt und sie in die von dem Zentralrechner berechnete Soll-Position im Mauerverband versetzt. Das hat den Vorteil, daß die Längs- und Dickentoleranzen nach jedem Stein ausgeglichen werden und sich nicht aufsummieren können. Für die Ausführung dieses Verfahrens besitzt der Versetzgreifer zusätzlich eine horizontale Achse mit einer entsprechenden Sensorik. Weiterhin können mit diesem Doppelgreifer auf der Arbeitsbühne 25 bereitgelegte Fensterstürze (Unterzüge) gegriffen und automatisch versetzt werden.

Die Produktivität des Versetzgreifers und die Vermeidung von Stillstandzeiten kann dadurch verbessert werden, daß an der Arbeitsstelle des Versetzgreifers ein Pufferband für die Steine vorgesehen wird, von dem der Versetzgreifer ebenfalls Steine abnehmen kann.

Die nach den DIN-Normen erforderliche Längsbewehrung der Mauer kann mittels eines Magazins, das sich an der Horizontalachse des Versetzgreifers befindet, automatisch in das Mörtelbett abgelegt werden, bevor die Ziegel eingedrückt werden.

Figur 6 zeigt den Reihengreifer 17, der die Steinreihen von den ankommenden Steinpaketen aufnimmt. Der Versetzgreifer 22 ist ähnlich aufgebaut, sein prinzipieller Aufbau ist ebenfalls aus Figur 6 ersichtlich. Auf einer parallel zur Mauer verlaufenden Schiene 6 fährt ein Wagen 61, an dem an einer Stange 62 die Greifzange 63 aufgehängt ist. Die Greifzange 63 ist an der Innenseite mit Drehtellern 64 versehen, so daß der Stein im eingeklemmten Zustand noch geschwenkt werden kann. Die Greifzange selbst sitzt über ein Drehlager 65 an der Stange 62 an, so daß sie in der Vertikalen gedreht werden kann. Die Stange 62 wiederum ist auf- und absenkbar, so daß die Steine angehoben und abgesetzt werden können.

Entsprechend der Figur 4 sind in der Grube 50 zwei Hubportale 28 für die Mauerpaletten 27 angeordnet. Die Hubspindeln 26 sind in der Spindelaufhängung 24 gehalten. Zwischen den beiden Spindelaufhängungen 24 befindet sich eine Arbeitsbühne 25 für manuell auszuführende Arbeiten. Solche manuellen Arbeiten sind beispielsweise das schon erwähnte Einsetzen der Traganker oder beispielsweise das Einsetzen von Deckendämmungen an Kranzsteinen. Diese manuell auszuführenden Arbeiten nehmen im Vergleich zu den Versetzvorgängen viel Zeit in Anspruch. Aus diesen Gründen wird die Arbeitsbühne so ausgeführt, daß der Arbeiter die Arbeiten ausführen kann, während der Versetzroboter bereits die nächste Mauer hochzieht. Dies wird dadurch erreicht, daß das Mauerportal 21 des Versetzroboters zwischen zwei Positionen, nämlich den beiden Positionen der Hubportale in der Grube 50, verfahren werden kann. Die Arbeitsbühne 25 ist mit einem Handkran und der nötigen Abstellfläche versehen und auf der dem Versetzroboter abgewandten Seite der Mauer und in der Ebene des Hallenbodens angeordnet, so daß der Arbeiter sie leicht mit Werkstoffen beschicken und selbst begehen kann. Sobald der Versetzgreifer seine Arbeit einstellt, um manuelle Tätigkeiten zu ermöglichen, kann der Arbeiter auf die Mauer zugreifen und beispielsweise einen Fenstersturz einsetzen. Gleichzeitig ist es ihm möglich, auf der anderen Seite der Bühne die zuletzt fertiggestellte Mauer zu bearbeiten, beispielsweise Anker einsetzen, die Deckenabmauerung fertigstellen, putzen usw. Die zuletzt bearbeitete Mauer wird auf dieser anderen Seite aus der Grube hochgefördert, um dann in Querrichtung zur Mauerachse während der Trockenzeit langsam weiterbewegt zu werden. Der Handkran der Arbeitsbühne nimmt dem Arbeiter schwere Hebearbeiten z.B. für die Stürze ab, und er erhält über ein weiteres Mörtelmischrohr den nötigen Mörtel. Bei Bedarf kann diese Bühne auch mit einer kleinen Steinsäge ausgerüstet werden, um den Zuschnitt von Sondersteinen an Ort und Stelle zu ermöglichen.
In einer Erweiterung kann auch eine automatisch gesteuerte Steinfräse vorgesehen sein, mit der Schlitze z.B. für eine Elektroinstallation in die Mauer gefräst werden.

Da die Greifer, mit denen die Steine manipuliert und versetzt werden, und ebenso die Steinsäge, die Weiche für das Einschleusen der Steine, der Versetzgreifer und die Mörtelzufuhrvorrichtung sämtlich von einer zentralen Rechenanlage gesteuert werden, ist es möglich, die Position und die Orientierung der Steine auf dem Paletten-Förderweg automatisch nachzuverfolgen und zu bestimmen, an welche Stelle der zuletzt angekommene Stein gesetzt werden muß. Steine, die geschnitten werden, werden automatisch der Säge zugeführt, von den entsprechenden Greifern in der richtigen Position auf der Palette abgesetzt und dann dem Versetzgreifer zugeführt. Aufgrund der automatischen Datenerfassung läßt sich leicht vorherbestimmen, ob Reststeine aus der Steinsäge noch für den Bau einer Mauertafel verwendet werden können, so daß der Abfall verringert wird. Dadurch daß sämtliche Greifer steuerbar sind, ist es nicht notwendig, daß der Versetzgreifer mit einer optischen Positionserkennung für die von ihm zu vermauernden Ziegel ausgerüstet ist.

Nach einer weiteren, bevorzugten Ausgestaltung der Erfindung befindet sich entsprechend den Fig. 7 und 8 vor der Steinaufbereitungsanlage 42,44 eine weitgehend automatisch ausgestaltete Steinpaketzubringung. Sie besitzt Staubänder 201-204, von denen jedes mit einer oberen und einer unteren Ebene für die Palettenzu- und -abfuhr versehen ist. Auf der oberen Ebene werden die vollen Steinpakete auf den Paletten 40 gefördert, und von den Staubändern 201-204 wird jeweils der Steinstapel auf einer Hubvorrichtung 205 abgesetzt, die mit einem Kettenförderer 206 ausgerüstet ist. Diese Hubvorrichtung, beispielsweise ein Hubstapler, besitzt selbst ebenfalls einen Kettenförderer für die Übernahme des Steinpakets. Mit der Hubvorrichtung wird der Stapel nach oben in eine Entnahmeposition gebracht, wo der Greifer 17 arbeitet. An der Entnahmeposition befindet sich eine Zentriereinrichtung 210, die das Steinpaket von vier Seiten aus zusammendrückt, um eine definierte Greifposition zu erzielen. Nach der Entnahme der Steine fährt die Hubvorrichtung ganz nach unten, wo die leere Palette 40 in den Palettenrückstrom gegeben wird. Die Greifzange des Reihengreifers 17 ist um eine Vertikalachse drehbar, damit jede Orientierung des ankommenden Steinpaketes berücksichtigt werden kann.

Bei dieser Ausführungsform geschieht dann die Vereinzelung der Steine in folgender Weise: Der Greifer 17 legt je nachdem, ob der jeweilige Stein geschnitten werden soll oder nicht, ihn auf einem der Pufferbänder 43 ab, wobei jedes Band nur in einer Richtung weiterfördert. Dabei ist jedes dieser Bänder 43 mindestens doppelt so lang wie die einzelne Steinreihe des ankommenden Steinpakets, so daß gleichzeitig an dem einen Ende der Steinreihe die Steine vereinzelt werden können, während an dem anderen Ende vom Greifer 17 eine neue Reihe abgelegt wird. An dem Ende des Bandes wird die Vereinzelung mit den Greifern 117 bzw. auf der Seite der Steinsäge mit dem Greifer 217 vorgenommen. Beim ersten Takt des Greifers 17 wird eine Steinlage abgesetzt, dann fährt das Band 43 eine Steinreihenlänge weiter.

Bei der in Figur 7 dargestellten Ausgestaltung der Erfindung ist die Steinsäge nicht, wie bei der ersten Ausführungsform, als Durchlaufsäge ausgestaltet, sondern besitzt einen Drehtisch 133 mit vier Positionen, dem ein weiterer Greifer 132 zugeordnet ist. Mittels des Greifers 217 wird in einem ersten Schritt ein Stein von dem Pufferband 43 aufgenommen und auf dem Drehtisch 133 abgelegt und dort geklemmt. Wenn Schrägschnitte an dem Stein vorgenommen werden sollen, so wird der Stein mit dem Dreh-Wendegreifer 217 schräg aufgesetzt. Sodann wird der Drehtisch 133 so gedreht, daß der Stein in die Schnittposition kommt. Die Säge 19 ist so gestaltet, daß die Schnitte des Vertikalsägeblatts 19a und des Horizontalsägeblatts 19b sich tangential berühren können, so daß auf diese Weise auch Eckschnitte möglich sind. Wird kein Eckschnitt verlangt, so geht das Horizontalsägeblatt 19b aus der Tangential-Berührungsstellung heraus in eine Parkposition. Beide Sägeblätter können in Horizontal- wie auch in Vertikalrichtung verfahren werden. Die beiden Sägeblätter befinden sich auf einem Schlitten 130, so daß sie gegenüber dem auf dem Drehtisch festgeklemmten Stein verfahrbar sind. Zum Schneiden des Steines fährt die Säge aus ihrer Ruheposition vor und zurück, anschließend wird der Stein aus der Sägestellung durch Drehen des Drehtisches in die Entnahmeposition gebracht. Der Reststein wird entweder weggeworfen oder auf einem Reststeinepuffer 34, der über die Datenverarbeitung mit einer Reststeineverwaltung ausgestattet ist, abgelegt. Dieser Reststeinepuffer kann als "Pick and Place"-Ablage, als Förderband oder vorzugsweise auch als Drehtisch (Revolvertisch) 134 ausgestaltet sein. Nachdem der Reststein entnommen worden ist, wird der Drehtisch 133 weitergedreht, so daß der geschnittene Nutzstein 53 mit dem Greifer 31 auf das Band 16 abgelegt werden kann. Der Vorteil dieses Sägedrehtisches liegt darin, daß dann, wenn ein Durchgang durch die Säge nicht ausreicht, um den Stein auf die gewünschte Form zu schneiden, der Stein nochmals neu geklemmt werden kann, so daß er für den zweiten Schnitt vorbereitet wird und dann erneut durch die Säge läuft.
Das Lager bzw. der Puffer für die Schnittsteine und die Reststeine von der Säge 19 geschnittener Steine und die zugeordnete EDV-Erfassung und -Verwaltung des Lagerbestandes hat den erheblichen Vorteil, daß auf die Verwendung vorgefertigter Halb- oder Viertelsteine verzichtet werden kann, weil die Säge 19 in der Lage ist, kontinuierlich Steine schneiden zu können. Da der Bedarf an Schnittsteinen aber diskontinuierlich ist, kann der Gesamtbedarf an Schnittsteinen von der Säge gedeckt werden. Das erspart eine Lagerhaltung von vorgefertigten Halb-, Viertel- und Ecksteinen.

Die Ablage der Reststeine ist, wie schon erwähnt, mit einer computergesteuerten Reststeineverwaltung versehen. Mit einem Programm wird der Steinebedarf vorausberechnet und geprüft, ob der Reststein innerhalb einer bestimmten Zeitspanne, beispielsweise in den nächsten drei Stunden, benötigt wird. Wenn ja, wird er entsprechend positioniert, und die Position wird in der Datenverarbeitung gespeichert. Wird innerhalb eines bestimmten Zeitraumes der Reststein nicht mehr beim Mauern benötigt, oder ist momentan kein Lagerplatz mehr vorhanden, wird er zum Abfallband gegeben.

Der Versetzgreifer 22, mit dem die Steine von dem Ende des Transportbandes 29 aufgenommen und auf der hochzumauernden Mauer 51 abgesetzt werden, ist vorzugsweise mit einem Annäherungs- oder Berührungswächter oder - schalter versehen. Auf diese Weise kann beim Absenken auf den Stein der Versetzgreifer feststellen, wo die Oberkante des jeweiligen Steines ist. Er setzt den Stein auf dem Mörtelbett auf der Mauer 51 dann so ab, daß die Oberkante sich in der vorausberechneten Position befindet. Auf diese Weise können Toleranzen in der Höhe der Steine durch das Mörtelbett ausgeglichen werden.

Dabei wird ein Mörtel verwendet, der so zäh ist, daß der einzelne Stein nicht unter seinem eigenen Gewicht einsinken kann.

Bei dem bisher dargestellten Mauerwerksroboter ist zeitlich gesehen das Versetzen der Steine auf die hochzumauernde Mauer der Engpaß. Die Taktzeit für das Versetzen der ankommenden Steine kann durch den Einsatz von zwei Versetzgreifern verdoppelt werden, wobei diese beiden Greifer auch unabhängig voneinander gesteuert sein können. Aufgrund dieser unabhängigen Steuerung können Längen- wie Höhentoleranzen, die die angelieferten Steine besitzen, ausgeglichen werden. Mit zwei Versetzgreifern können auch Fensterunterzüge, d.h. längere Betonbalken, erfaßt und eingesetzt werden.

Bei der in Fig. 6 dargestellten Ausführungsform wurden die Mauern an Hubportalen 21 beim Hochmauern in eine Grube 50 abgesenkt. Stattdessen ist es aber entsprechend Fig. 8 auch möglich, den Versetzgreifer 22 und das Ende der Transportvorrichtung 29 sozusagen "im ersten Stock" anzuordnen, so daß beim Mauern die Hubportale aus der oberen Position nach und nach auf ebenerdige Position abgesenkt werden, bis das Mauerelement fertig ist. Dies ist im Hinblick auf den Weitertransport der Mauerelemente vorteilhaft.

Werden anstelle von normalen Ziegeln Lochziegel verwendet, die in der Mitte mit einem Loch versehen sind, in die ein Versetzgreifer 322 mittels eines Hebewerkzeugs eingeführt werden kann, so kann auf die Vereinzelung der Steine auf Paletten verzichtet werden, weil der einzelne Stein von oben her aus einer Flächenanordnung von Steinen herausgegriffen werden kann. In diesem Fall ist es auch möglich, die Schneideinrichtung für die Steine, also die Steinsäge, in der Nähe des Versetzgreifers 322 anzuordnen, so daß auf das Palettenförderband ganz verzichtet werden kann. In der Figur 9 ist eine solche Vorrichtung in Draufsicht dargestellt. Die ankommenden Steinpakete, bei denen die Steine alle so orientiert sind, daß die Löcher nach oben zeigen, werden von der Steinaufnahme auf Paletten heranbefördert. Der Versetzgreifer 322 fährt mit seinem Greifelement von oben in das Loch, ergreift den Stein und setzt ihn dann an der vorausberechneten Position auf der Mauer 51 ab. Soll ein Stein geschnitten werden, wird er aus dem Steinstapel auf einen Links-Rechts-Schiebetisch 325 aufgesetzt und in einer Klemmvorrichtung 326 geklemmt. Er wird dann mit dem Schiebetisch in die Säge 19 hineingefahren, und das Horizontal- bzw. das Vertikalsägeblatt 19b bzw. 19a fahren dann aus ihrer Parkposition heraus und schneiden den Stein an den vorgegebenen Stellen. Anschließend wird der Stein mit dem Links-Rechts-Schiebetisch 325 wieder aus der Säge herausgebracht, von dem Lochgreifer 322 aufgenommen und auf der Mauer abgesetzt. Die Säge mit der Klemmvorrichtung 326 für den Stein 52 ist in Seitenansicht in Figur 10 und Draufsicht in Figur 11 schematisch dargestellt. Die Klemmvorrichtung ist mit Klemmhebeln 327 ausgestattet, die pneumatisch betätigbar sind. Es können auch Kolben-Zylindervorrichtungen verwendet werden, die den Stein 52 von den Seiten her fassen.

Die Mörtelauftragsvorrichtung 23 weist nach einer besonderen, in den Figuren 12a und 12b dargestellten Ausgestaltung der Erfindung zwei Schläuche 231, 232 auf, durch die von oben der Mörtel auf der hochgemauerten Mauer aufgetragen wird. Die Schläuche können in Querrichtung gestaucht oder gedehnt werden, so daß die Vermörtelungsbreite an die Mauertiefe bzw. Mauerdicke angepaßt wird; dies geschieht beispielsweise mit Positionierzylindern, die mit einer Wegmessung ausgestattet sind. In Figur 12a ist mit den ausgezogenen Linien eine Position der Schläuche 231, 232 dargestellt, in der ihre unteren Enden um einen Abstand d voneinander entfernt sind. Figur 12b ist ein Schnitt entlang der Linie A-A' in Figur 12a. In Figur 12a ist strichliert eine zweite Position der Schläuche angedeutet. Berühren sich die Schläuche mittig, so wird auf der gesamten Ziegelreihe von oben her der Mörtel aufgetragen. Die Schläuche werden mit einem Schlitten über die gesamte Längsrichtung der Mauer verfahren, so daß alle Steine auf ihrer Oberseite mit Mörtel versehen werden. Durch Veränderung des Mittelabstandes der Schläuche verbleibt ein Spalt mörtelfrei, so daß bei Bedarf in den Ziegeln befindliche Greiflöcher vom Mörtel ausgespart bleiben. Während des Verfahrens über die Steinreihe kann die Querschnittsform der Schläuche computergesteuert geändert werden, so daß es möglich ist, jeden auf der obersten Reihe der Mauer befindlichen Stein individuell mit Mörtel zu bestreichen. Werden die Schlauchwände ganz aneinander gepreßt, so bleibt die Mörteldüse geschlossen. Der Mörtelstand in den Gummischläuchen wird von einem Niveauwächter überwacht, der die Mörtelzufuhr steuert.

## Patentansprüche

1. Vorrichtung zum Herstellen von Mauerstücken oder Wandtafeln aus Hauersteinen, mit einer Transportvorrichtung (15, 29), mit der die Hauersteine in einer ihrem Einbau in die Mauer entsprechenden Reihenfolge zur Hauerstelle transportiert werden,
**dadurch gekennzeichnet, daß** die Transportvorrichtung einen kontinuierlich arbeitenden Förderer mit einzelnen Paletten (36) zur Aufnahme und Vereinzelung von Mauersteinen aufweist.

2. Vorrichtung nach Anspruch 1,
**dadurch gekennzeichnet, daß** die Transportvorrichtung (15, 29) eine Weiche (18) aufweist, über die der Transportvorrichtung Mauersteine von zwei oder mehr zufuhrseitig angeordneten Förderern (10, 16) zugeführt werden.

3. Vorrichtung nach einem der Ansprüche 1 oder 2,
**dadurch gekennzeichnet, daß** eine Steinaufbereitungsvorrichtung (20) zum Puffern und/oder zum Vereinzeln der Steine vorgesehen ist, die eine Transportbahn (1, 201-204) für ankommende Steinpakete, eine oder mehrere verfahrbare und mindestens eine drehbare Greifzange (17, 117, 217) und einen oder mehrere Vereinzelungsplätze mit Bändern (42-44) aufweist.

4. Vorrichtung nach einem der Ansprüche 1 bis 3,
**dadurch gekennzeichnet, daß** die Steinaufbereitung (20) ein Bilderkennungssystem zum Erkennen der Dimensionen, der Form oder der Abweichung der Soll-Form von der Ist-Form der Mauersteine beinhaltet.

5. Vorrichtung nach Anspruch 4,
**dadurch gekennzeichnet, daß** die Greifzange (17, 117, 217) mit Sensoren zum Abtasten oder einem Bilderkennungssystem zum Vermessen der Mauersteine versehen ist, welche mittels Endschaltern Signale an eine zentrale Steuervorrichtung abgibt, in der ein Vergleich mit gespeicherten Sollwerten vorgenommen wird.

6. Vorrichtung nach einem der Ansprüche 1 bis 5,
**dadurch gekennzeichnet, daß** eine Steinbruchkontrollvorrichtung (44) vorgesehen ist, die einen Rüttler und eine hinter dem Rüttler angeordnete Steinmeßvorrichtung oder eine Bruchstückerkennungsvorrichtung aufweist.

7. Vorrichtung nach einem der Ansprüche 1 bis 6,
**dadurch gekennzeichnet, daß** mindestens ein steuerbarer Dreh-Wendegreifer (117, 217) zum Umsetzen von Mauersteinen von der Transportbahn (1, 201-204) der Steinaufbereitungsvorrichtung (20) auf Paletten (36) der Förderer (10, 16) vorgesehen ist.

8. Vorrichtung nach einem der Ansprüche 1, oder 3 bis 7,
**dadurch gekennzeichnet, daß** der Dreh-Wendegreifer (17) mit Greifdornen zum Ergreifen von Lochziegeln oder Lochsteinen und mit einem Bilderkennungs-System zum Auffinden der Greiflöcher ausgestattet ist,

9. Vorrichtung nach einem der Ansprüche 1 bis 8,
**dadurch gekennzeichnet, daß** eine steuerbare Säge- oder Spaltvorrichtung (19) zum Teilen der Steine vorhanden ist.

10. Vorrichtung nach Anspruch 9,
**dadurch gekennzeichnet**, **daß** ein Dreh-Wendegreifer (217) auf der Zufuhrseite der Säge- oder Spaltvorrichtung (19) vorgesehen ist.

11. Vorrichtung nach Anspruch 8,
**dadurch gekennzeichnet, daß** die Steinsäge- oder Steinspaltvorrichtung (19) eine Einrichtung zum horizontalen Teilen und eine Einrichtung zum vertikalen Teilen eines Steines aufweist.

12. Vorrichtung nach einem der Ansprüche 8 bis 10,
**dadurch gekennzeichnet, daß** die Steinsäge (19) zwei zueinander im Winkel, insbesondere von 90°, angeordnete Kreissägeblätter (19a, 19b) aufweist.

13. Vorrichtung nach einem der Ansprüche 8 bis 12,
**dadurch gekennzeichnet, daß** die Steinsäge (19) zwei übereinanderlaufende Bänder aufweist, zwischen denen die zu schneidenden Mauersteine gehalten und mit denen sie durch die Säge geführt werden.

14. Vorrichtung nach einem der Ansprüche 8 bis 13,
**dadurch gekennzeichnet, daß** die Steinsäge mehrere Plätze aufweist, die durch einen Drehtisch (133) verbunden sind und vom zu schneidenden Stein zyklisch durchlaufen werden können, wobei der Stein mit einer am Drehtisch angeordneten Klemmvorrichtung festgeklemmt wird.

15. Vorrichtung nach einem der Ansprüche 1 bis 14,
**dadurch gekennzeichnet, daß** eine Versetzeinrichtung (13), mit der die Mauersteine an die jeweils vorgesehene Stelle der Mauerscheibe (51) gesetzt werden, und eine Mörtelauftragsvorrichtung (23) zum Aufbringen von Mörtel auf die Mauersteinlagen und in die Fugen zwischen den Mauersteinen vorgesehen sind, wobei die Versetzeinrichtung einen mittels Stellmotoren steuerbaren, in Längsrichtung der Mauer verfahrbaren Versetzgreifer (22, 322) aufweist.

16. Vorrichtung nach Anspruch 15,
**dadurch gekennzeichnet, daß** die Versetzeinrichtung (13), der Versetzgreifer (22, 322), die Transportvorrichtung (15, 29), die Weiche (18), die Steinsäge (19), der steuerbare Dreh-Wendegreifer (17) und das Hubportal (28) mit einer programmierbaren Steuerung verbunden sind.

17. Vorrichtung nach Anspruch 8 bis 16,
**dadurch gekennzeichnet, daß** ein Lager oder Pufferspeicher (34) für Schnittsteine und/oder Reststeine geschnittener Steine vorgesehen ist.

18. Vorrichtung nach einem der Ansprüche 1 - 17,
**dadurch gekennzeichnet, daß** auf der dem Transportband (29) abgewandten Seite des Versetzgreifers (22, 322) und zwischen der Position der zu erstellenden Mauer (51) und der zuletzt fertiggestellten Mauer (55) eine Arbeitsbühne (25) angeordnet ist.

19. Vorrichtung nach einem der Ansprüche 1 - 18,
**dadurch gekennzeichnet, daß** eine oder mehrere der Transportvorrichtungen (10, 15, 16, 29) als Pufferbänder ausgebildet sind.

20. Vorrichtung nach einem der Ansprüche 1 - 19,
**dadurch gekennzeichnet, daß** die Mörtelauftragsvorrichtung (23) einen in Längsrichtung der Mauer verfahrbaren Schlitten (230) aufweist, auf dem zwei nach unten führende Schläuche (231, 232) aus elastischem Material benachbart so angeordnet sind, daß zwischen ihrer Unterkante und der obersten Steinlage der Mauer (51) ein Spalt in Breite der gewünschten Mörteldicke entsteht, und daß an beiden Gummischläuchen Positionierzylinder (233, 234) angreifen, mit denen die Querschnittsfläche der Schläuche (231, 232) an deren unteren Ende verändert werden kann, wobei Mörtel in die Schläuche (231, 232) bis zu einer bestimmten Füllhöhe entweder kontinuierlich oder an einer definierten Füllstation eingebracht wird.

21. Verfahren zur Herstellung von Mauerstücken oder Wandtafeln aus Mauersteinen,
**dadurch gekennzeichnet, daß** jeder Mauerstein (52, 53) allein auf einer Palette (36) so abgelegt wird, wie es seinem späteren Einbau entspricht, daß die Paletten (36) in der der Einbaureihenfolge der Steine (52, 53) entsprechenden Weise auf einer kontinuierlichen Fördervorrichtung abgesetzt und von ihr zu einem Mauerportal (28) transportiert werden, wo sie mit einem in Längsrichtung der Mauer verfahrbaren, computergesteuerten Versetzgreifer (22, 322) erfaßt und an eine vorausberechnete Position gebracht werden.

22. Verfahren nach einem der Ansprüche 20 oder 21,
**dadurch gekennzeichnet, daß** ein mit einer Einrichtung zum Ergreifen von Lochsteinen versehener Versetzgreifer (22, 322) aus ankommenden Steinpaketen Lochsteine entnimmt und von einer zentralen Steuerung gesteuert die Steine auf eine Palette (36) und/oder unmittelbar an vorbestimmte Positionen der Mauer setzt, wobei er im Bedarfsfall einen Stein zuerst in eine benachbart angeordnete Steinsäge (19) setzt um ihn nach dem Zurechtschneiden wieder zu entnehmen und auf einer Palette (36) oder unmittelbar an vorgegebener Position auf die Mauer zu setzen.

23. Verfahren nach Anspruch 21 oder Anspruch 22,
**dadurch gekennzeichnet, daß** mit dem Versetzgreifer (22, 322) zwei aneinanderliegende Steine ergriffen und aufgemauert werden.

24. Verfahren nach einem der Ansprüche 21 bis 23,
**dadurch gekennzeichnet, daß** Schnittsteine und/oder deren Reststeine in ein Steinlager (34; 134) abgesetzt werden, von dem sie nach Bedarf der Transportvorrichtung (16, 15), erneut der Säge zugeführt (19) oder unmittelbar in die Mauer (51) gesetzt werden.

25. Verfahren nach einem der Ansprüche 21 bis 24,
**dadurch gekennzeichnet, daß** die Steine von einem mittels Stellmotoren steuerbaren, in Längsrichtung der Mauer verfahrbaren Versetzgreifer (22, 322) jeweils soweit in den vorher aufgebrachten Mörtel eingedrückt werden, daß allfällige Ziegeltoleranzen durch die Eindringtiefe des Steins in den Mörtel aufgenommen werden und sich die Steinoberkante an der vorgesehenen Sollposition befindet.

26. Verfahren nach einem der Ansprüche 21 bis 25,
**dadurch gekennzeichnet, daß** die Mauer auf einer von einem Hubportal ( 28) getragenen Mauerpalette (27) hochgemauert wird, wobei jeweils nach dem Auflegen einer Steinreihe das Hubportal um eine der Steinhöhe entsprechenden Weg abgesenkt wird.

## Claims

1. Device for producing portions of wall or wall panels from bricks, having a transporting device (15, 29) by means of which the bricks are transported to the building point in a sequence which corresponds to their incorporation in the wall,
**characterized in that**
the transporting device has a continuously operating conveyor with individual pallets (36) for receiving and isolating bricks.

2. Device according to Claim 1,
**characterized in that**
the transporting device (15, 29) has a switch point (18) via which bricks are supplied to the transporting device by two or more conveyors (10, 16) disposed on the supply side.

3. Device according to one of Claims 1 or 2,
**characterized in that**
a brick preparation device (20) for buffering and/or isolating the bricks is provided, which has a transporting track (1, 201-204) for in-coming packs of bricks, one or more displaceable sets of gripping tongs and at least one rotatable set of gripping tongs (17, 117, 217) and one or more isolating stations with belts (42-44).

4. Device according to one of Claims 1 to 3,
**characterized in that**
the brick preparation device (20) contains an image detecting system for detecting the dimensions and shape of the bricks, or the deviation of the ideal shape of the bricks from their actual shape.

5. Device according to Claim 4,
**characterized in that**
the set of gripping tongs (17, 117, 217) is provided with sensors for scanning, or an image detecting system for measuring the bricks, and transmits signals by means of limit switches to a central control device in which a comparison with stored ideal values is carried out.

6. Device according to one of Claims 1 to 5,
**characterized in that**
a brick fragmentation checking device (44) is provided which has a vibrator and a brick measuring device disposed downstream of the vibrator, or a fragment detecting device.

7. Device according to one of Claims 1 to 6,
**characterized in that**
at least one controllable rotary turning gripper (117, 217) is provided for transferring bricks from the transporting track (1, 201-204) of the brick preparation device (20) to pallets (36) on the conveyor (10, 16).

8. Device according to one of Claims 1, or 3 to 7,
**characterized in that**
the rotary turning gripper (17) is equipped with gripping prongs for gripping perforated stones or bricks and with an image detecting system for locating the gripping holes.

9. Device according to one of Claims 1 to 8,
**characterized in that**
a controllable sawing or splitting device (19) is present for dividing the bricks.

10. Device according to Claim 9,
**characterized in that**
a rotary turning gripper (217) is provided on the supply side of the sawing or splitting device (19)

11. Device according to Claim 8,
**characterized in that**
the brick sawing or brick splitting device (19) has an arrangement for horizontally dividing, and an arrangement for vertically dividing a brick.

12. Device according to one of Claims 8 to 10,
**characterized in that**
the brick saw (19) has two circular saw blades (19a, 19b) disposed at an angle, and particularly an angle of 90°, to one another.

13. Device according to one of Claims 8 to 12,
**characterized in that**
the brick saw (19) has two belts located one above the other, between which the bricks to be cut are held and by means of which they are conducted through the saw.

14. Device according to one of Claim 8 to 13,
**characterized in that**
the brick saw has a number of stations which are connected by a rotary table (133) and can be traversed cyclically by the brick to be cut, the said brick being clamped fast by means of a clamping device disposed on the rotary table.

15. Device according to one of Claims 1 to 14,
**characterized in that**
a transposing arrangement (13), by means of which the bricks are positioned at the particular planned point on the wall panel (51), and a mortar-applying device (23) for applying mortar to the brick inlays and into the joints between the bricks, are provided, the said transposing arrangement having a transposing gripper (22, 322) which can be controlled by means of adjusting motors and displaced in the longitudinal direction of the wall.

16. Device according to Claim 15,
**characterized in that**
the transposing arrangement (13), the transposing gripper (22, 322), the transporting device (15, 29), the switch point (18), the brick saw (19), the controllable rotary turning gripper (17) and the lifting gantry (28) are connected by means of a programmable control system.

17. Device according to Claims 8 to 16,
**characterized in that**
a depot or buffering store (34) for cut bricks and/or remnants of cut bricks is provided.

18. Device according to one of Claims 1 to 17,
**characterized in that**
a working platform (25) is disposed on that side of the transposing gripper (22, 322) which faces away from the transporting belt (29), and between the positions of the wall (51) to be erected and of the wall (55) last completed.

19. Device according to one of Claims 1 to 18,
**characterized in that**
one or more of the transporting devices (10, 15, 16, 29) are constructed as buffering belts.

20. Device according to one of Claims 1 to 19,
**characterized in that**
the mortar-applying device (23) has a carriage (230) which can be displaced in the longitudinal direction of the wall and on which two hoses (231,232) made of elastic material and leading downwards are adjacently disposed in such a way that a gap having the same width as the desired thickness of mortar is formed between the lower edge of the said hoses and the uppermost layer of bricks in the wall (51), and that the two rubber hoses are acted upon by positioning cylinders (233, 234) by means of which the cross-sectional area of the hoses (231, 232) can be varied at their lower end, mortar being introduced into the hoses (231, 232) up to a specific filling level, either continuously or at a defined filling station.

21. Method of producing portions of wall or wall panels from bricks,
**characterized in that**
each brick (52, 53) is set down on its own on a pallet (36) in a way that corresponds to its subsequent incorporation and such that the pallets (36) are deposited, in the manner corresponding to the sequence of incorporation of the bricks (52, 53), on a continuous conveying device and are transported by the latter to a building gantry (28) where they are picked up and brought to a precalculated position by means of a computer-controlled transposing gripper (22, 322), which can be displaced in the longitudinal direction of the wall.

22. Method according to Claims 20 or 21,
**characterized in that**
transposing gripper (22, 322) provided with an arrangement for gripping perforated bricks removes perforated bricks from in-coming packs of bricks and, under the control of a central control system, positions the bricks on a pallet (36) and/or directly in preset positions on the wall, if necessary first positioning a brick in an adjacently disposed brick saw (19), only to remove it again after the dressing operation and position it on a pallet (36) or directly in a predetermined position on the wall.

23. Method according to Claim 21 or 22,
**characterized in that**
two bricks located side by side are gripped and built onto the wall by means of the transposing gripper (22, 322).

24. Method according to Claims 21 to 23,
**characterized in that**
cut bricks and/or remnants thereof are deposited in a brick store (34; 134) from which, according to requirements, they are supplied to the transporting device (16, 15) or to the saw (19) again or are positioned directly in the wall (51).

25. Method according to one of Claims 21 to 24,
**characterized in that**
the bricks are, in each case, pressed, by a transposing gripper (22, 322) which can be controlled by means of adjusting motors and displaced in the longitudinal direction of the wall, into the previously applied mortar to the point where possible tolerances in the stone are absorbed by the depth of penetration of the brick into the mortar and the upper edge of the brick is located in the planned ideal position.

26. Method according to one of Claims 21 to 25,
**characterized in that**
the wall is erected on a building pallet (27) carried by a lifting gantry (28), which is lowered, after the laying of a row of bricks in each case, by an amount of travel corresponding to the height of the bricks.

## Revendications

1. Dispositif pour fabriquer des piéces de mur ou des tableaux muraux à l'aide de pierres de construction, comprenant un dispositif de transport (15, 29) amenant les pierres de construction au lieu de montage dans l'ordre correspondant à leur mise en place dans le mur,
caractérisé en ce
que le dispositif de transport présente un convoyeur continu comportant des palettes (36) de reception et de séparation des pierres de construction.

2. Dispositif selon la revendication 1, caractérisé en ce que le dispositif de transport présente une aiguille (18) servant à l'amenage, vers le dispositif de transport, des pierres de construction provenant de deux ou plus de deux convoyeurs (10, 16) disposés de côté alimentation.

3. Dispositif selon l'une quelconque des revendications 1 ou 2, caractérisé en ce qu'y est prévu un dispositif de préparation des pierres (20) servant à tamponner et/ou à séparer les pierres, comprenant une voie de transport (1, 201-204) des paquets de pierres en arrivée, resp. un ou plusieurs preneurs (17, 117, 217) mobils et rotatifs (au moins un) et une ou plusieurs stations de séparation avec des bandes (42-44).

4. Dispositif selon l'une quelconque des revendications 1 à 3, caractérisé en ce que le dispositif de préparation des pierres (20) comprend un système de détection d'image reconnnaissant les dimensions, la forme ou l'écartement de la forme de consigne par rapport à la forme réelle.

5. Dispositif selon la revendication 4, caractérisé en ce que le preneur (17, 117, 217) est muni de palpeurs ou d'un système d'analyse d'image destiné au mesurage des pierres de construction envoyant, au moyen d'interrupteurs de fin de course, des signaux à une unité centrale de commande qui en réalise une comparaison avec les valeurs de consigne en mémoire.

6. Dispositif selon l'une quelconque des revendications 1 à 5, caractérisé en ce qu'y est prévu un dispositif de contrôle de pierres cassées (44) comportant un secoueur et un dispositif de mesure de pierres disposé en aval du secoueur ou un dispositif de détection de casses.

7. Dispositif selon l'une quelconque des revendications 1 à 6, caractérisé en ce qu'y est prévu au moins un preneur rotatif de renversement (117, 217) commandé pour effectuer le transfert des pierres de construction de la voie de transport (1, 201-204) du dispositif de préparation des pierres (20) sur les palettes (36) des convoyeurs (10, 16).

8. Dispositif selon l'une quelconque des revendications 1 ou 3 à 7, caractérisé en ce que le preneur rotatif de renversement (17) est muni de broches preneuses destinées à saisir les briques perforées ou pierres perforées et d'un système d'analyse d'image destiné à la localisation des trous de préhension.

9. Dispositif selon l'une quelconque des revendications 1 à 8, caractérisé en ce qu'il y a un dispositif de sciage ou coupage (19) commandé pour diviser les pierres.

10. Dispositif selon la revendication 9, caractérisé en ce qu'y est prévu un preneur rotatif de renversement (217) du côté introduction du dispositif de sciage ou coupage (19).

11. Dispositif selon la revendication 8, caractérisé en ce que le dispositif de sciage ou coupage (19) de pierres présente un dispositif destiné au coupage horizontal et un dispositif destiné au coupage vertical d'une pierre.

12. Dispositif selon l'une quelconque des revendications 8 à 10, caractérisé en ce que la scie à pierres (19) présente deux lames circulaires (19a, 19b) disposées de façon à former un angle, l'une par rapport à l'autre, en particulier un angle de 90°C.

13. Dispositif selon l'une quelconque des revendications 8 à 12, caractérisé en ce que la scie à pierres (19) présente deux bandes d'avancement disposées l'une au dessus de l'autre, entre lesquelles les pierres de construction sont maintenues et conduites en passage dans la scie.

14. Dispositif selon l'une quelconque des revendications 8 à 13, caractérisé en ce que la scie à pierres (19) présente plusieurs places liées par une table tournante (133) permettant le passage cyclique de la pierre à couper, la pierre étant serrée au moyen d'un dispositif de serrage disposé sur la table tournante.

15. Dispositif selon l'une quelconque des revendications 1 à 14, caractérisé en ce qu'y sont prévus un dispositif à décalage (13) permettant de poser les pierres de construction à leur place prévue sur le mur (51) et un dispositif d'application de mortier (23) destiné à l'application de mortier sur les assises de pierres de construction et dans les joints entre les pierres de construction, le dispositif à décalage présentant un preneur à décalage (22, 322) commandé au moyen de moteurs de positionnement, qui peut être déplacé dans le sens longitudinal du mur.

16. Dispositif selon la revendication 15, caractérisé en ce que le dispositif à décalage (13), le preneur à décalage (22, 322), le dispositif de transport (15, 29), l' aiguille (18), la scie à pierres (19) , le preneur rotatif de renversement (17) et la plateforme élevatrice (28) sont connectés à une unité de commande programmable.

17. Dispositif selon les revendications 8 à 16, caractérisé en ce qu'y est prévu un magasin ou réservoir tampon (34) pour des pierres coupées et/ou déchets de pierres coupées.

18. Dispositif selon l'une quelconque des revendications 1 à 17, caractérisé en ce qu'une plateforme de travail (25) est prévue du côté opposé du preneur à décalage (22, 322) par rapport au dispositif de transport (29) et interposée entre la position du mur à réaliser (51) et le dernier mur achevé (55).

19. Dispositif selon l'une quelconque des revendications 1 à 18, caractérisé en ce qu'un ou plusieurs dispositifs de transport (10, 15, 16, 29) sont réalisés pour servir de bandes tampons.

20. Dispositif selon l'une quelconque des revendications 1 à 19, caractérisé en ce que le dispositif d'application de mortier (23) présente un chariot (230) se déplaçant dans le sens longitudinal du mur, sur lequel deux tuyaux (231, 232) en matière élastique s'étendant vers le bas sont disposés de façon à former, entre leur bord inférieur et l'assise supérieure des pierres du mur, une fente dont la largeur correspond à l'épaisseur souhaité de la couche de mortier, et que des vérins de positionnement (233, 234) viennent s'engager aux tuyaux de caoutchouc, permettant de varier la superficie de la section des tuyaux (231, 232) au niveau de l'extrémité inférieur de ceux-ci, du mortier étant introduit dans les tuyaux (231, 232) de façon continue ou dans une station de remplissage définie, jusqu'à ce qu'il atteint un niveau de remplissage détermine.

21. Procédé de fabrication des pièces de mur ou des tableaux muraux à l'aide de pierres de construction, caractérisé en ce que chaque pierre de construction (52, 53) est déposée séparément sur une palette (36) de la façon correspondant à son montage ultérieur, que les palettes (36) sont placées, de façon correspondant à l'ordre de montage des pierres (52, 53), sur un dispositif convoyeur continu qui les amène vers une plateforme (28) où un preneur à décalage (22, 322) commandé par ordinateur et se déplaçant dans le sens longitudinal du mur les saisit et les transporte à une position calculée.

22. Procédé selon l'une quelconque des revendications 20 ou 21, caractérisé en ce qu'un preneur à décalage (22, 322) muni d'un dispositif pour saisir des pierres perforées prend des pierres perforées dans des paquets de pierres en arrivée et, commandé par une unité centrale de commande, dépose les pierres sur une palette (36) et/ou directement dans des positions de mur prédéterminées, au besoin déposant d'abord la pierre dans un dispositif de sciage (19) voisin pour l'enlever après le coupage sur mesure et la déposer sur une palette (36) ou directement dans une position prédéterminée sur le mur.

23. Procédé selon les revendications 21 ou 22, caractérisé en ce qu'au moyen du preneur à décalage (22, 322) deux pierres adjacentes sont saisies et le maçonnage est exécuté.

24. Procédé selon l'une quelconque des revendications 21 à 23, caractérisé en ce que les pierres coupées et/ou les déchets de celles-ci sont déposées dans un magasin de pierres (34; 134) d'où elles sont amenées, selon le cas, au dispositif de transport (16, 15) ou encore une fois à la scie (19) ou placées directement dans le mur (51)

25. Procédé selon l'une quelconque des revendications 21 à 24, caractérisé en ce qu'un preneur à décalage (22, 322) commandé au moyen de moteurs de positionnement et se déplaçant dans le sens longitudinal du mur sert à enfoncer chacune des pierres dans le mortier appliqué préalablement de façon que les tolérences normales des pierres seront compensées par la profondeur d'enfoncement de la pierre dans le mortier et que le bord supérieure des pierres se trouve à la position de consigne prévue.

26. Procédé selon l'une quelconque des revendications 21 à 25, caractérisé en ce que le mur est exhaussé sur une palette à mur (27) portée par une plateforme élevatrice (28) , la plateforme élevatrice (28) étant abaissée d'un intervalle correspondant à la hauteur d'une pierre, chaque fois qu'une assise de pierres a été posée.
